# EUROPÄISCHE PATENTSCHRIFT

(11) **EP 0 278 280 B1**
(45) Veröffentlichungstag und Bekanntmachung des Hinweises auf die Patenterteilung: **20.03.1991**
(21) Anmeldenummer: 88100836.1
(22) Anmeldetag: 21.01.1988
(51) Int. Cl.: B65F 1/14

(54) **Abfalleimer**
Refuse receptacle
Récipient à ordures

(30) Priorität: 06.02.1987 DE 3703544
(43) Veröffentlichungstag der Anmeldung: 17.08.1988
(73) Patentinhaber: Westermann Kommanditgesellschaft, D-59759 Arnsberg (DE)
(72) Erfinder: Neuhaus, Josef, D-5760 Arnsberg 1 (DE)
(74) Vertreter: Rieder, Hans-Joachim, Dr.

(56) Entgegenhaltungen:
- DE-A- 3 730 374
- DE-B- 2 917 044
- DE-U- 1 996 670
- DE-U- 7 405 438
- GB-A- 2 047 517

## Beschreibung

Die Erfindung betrifft einen in einem Schrank angeordneten Abfallbehälter gemäß den Merkmalen des Oberbegriffes des Anspruches 1.

Eine Bauform dieser Art ist durch die DE-PS 29 16 183 bekannt. Dort bestehen die Kupplungsmittel aus einem türseitig befestigten Mitnahmezapfen, welcher einen bodenseitigen Profilring der Eimer-Halterung hintergreift. Die Verbindung des Eimers mit der Tür kann durch Teil-Demontage solcher Kupplungsmittel gelöst werden. Das stößt aber in aller Regel auf Vorbehalt, so daß man sich beispielsweise bei Reinigung des Schrankinneren doch sehr behelfen muß. Einerseits bringt die praktisch als bleibende Verbindung konzipierte Ausgestaltung auch montagetechnische Erschwernisse etwa in der Weise, daß die Achsgelenkstelleneinhängung mit der Mitnehmerzapfeneinhängung koordiniert werden muß. Andererseits bringt die erläuterte Verbindung des Eimers mit der Tür in der Regel eine Schwenkbegrenzung der Tür, die bei 90° liegt.

Bei einem weiteren bekannten Abfallbehälter (vgl. DE-GM 74 05 438) ist die Tür über eine Zugstange mit dem Abfallbehälter gekoppelt. Die Zugstange ist einerseits drehbeweglich an der Tür angelenkt, andererseits greift sie mit einer Nabe in eine vorderseitig des Abfallbehälters ausgebildete Schlitzführung ein. Die Öffnungsbewegung der Tür ist betrieblich auf 90° beschränkt. Für ein weiteres Öffnen der Tür erscheint es möglich, die Führungsstange aus der Schlitzführung herauszuheben. Die Verbindung des Eimers mit der Tür kann also nur durch eine Teil-Demontage der Kupplungsmittel gelöst werden.

Der Erfindung liegt die Aufgabe zugrunde, einen gattungsgemäßen Abfallbehälter ohne vorrichtungstechnischen Mehraufwand gebrauchs- und wartungsgünstiger so auszubilden, daß einerseits die Zugänglichkeit des den Eimer aufnehmenden Schrankraumes, beispielsweise zur Reinigungszwecken, verbessert ist, andererseits eine erleichterte Montage vorliegt und die stets als nachteilig empfundene Öffnungsbegrenzung wegfällt.

Diese Aufgabe ist bei einem Abfallbehälter gemäß dem Anspruch 1 gelöst.

Die Unteransprüche sind vorteilhafte Weiterbildungen des erfindungsgemäßen Abfallbehälters.

Zufolge solcher Ausgestaltung ist eine herstellungstechnisch einfache, gebrauchs- und insbesondere reinigungsgünstige Abfallbehälter-Zuordnung realisiert. Die Kupplungsmittel sind lösbar. Sie kommen im Zuge eines betriebsmäßigen Verschwenkens bei einem bestimmten Schwenkwinkel der Tür zum Schrank selbsttätig außer Eingriff. Das erlaubt das freie Hantieren sowohl an den sonst praktisch unzugänglich liegenden bzw. nur umständlich erreichbaren Partien der Tür als auch des Eimers bzw. seiner Halterung. Bei entsprechender scharniertechnischer Möglichkeit kann die Tür sogar beispielsweise um 180° geöffnet werden. Das entsprechende Freischwenken des Eimers und seiner Halterung eröffnet auch eine ungehinderte Zugänglichkeit des Schrankinnenraumes. Eine besonders vorteilhafte Lösung sowohl in montagetechnischer als auch gebrauchstechnischer Hinsicht ergibt sich weiter dadurch, daß das gegenseite Verbinden der Kupplungsmittel durch eine Schließbewegung der Tür herbeigeführt ist. Die Kupplungsmittel kommen durch die Schließbewegung der Tür miteinander in Eingriff. Der Montierende braucht nicht mehr die entfernt voneinander liegenden Verbindungsstellen im Auge behalten. Entsprechend steht ihm auch die Tür nicht mehr im Wege. Er ordnet die Halterung und den Eimer dem Schrankkorpus zu, legt dann die türseitigen Mittel fest, um anschließend durch bloße Schließbewegung der Tür die gebrauchsgerechte Kupplung zu bewirken. Eine vorteilhafte Ausgestaltung besteht ferner durch eine Selbstauslösung der Kupplungsmittel bei Überschreiten einer bei etwa 90° liegenden Öffnungsstellung der Tür. Auf diese Weise wird der Eimer stets sicher in die entnahmebereite Freistandslage vermittels der Tür als Handhabe herausgezogen,und sein anschließendes Erfassen wird durch das Weiterschwenken der Tür aus dem Entnahmebereich erleichtert. Im übrigen ist auch vorgesehen, was weiter unten noch im einzelnen erläutert ist, daß die Steuerkulisse zu ihrer Längsmitte symmetrisch ist.

Weiter erweist es sich als zweckdienlich, daß die Kupplungsmittel aus einer Steuerkulisse und einem im Höhenrichtung verlagerbaren Stift bestehen, der in die Steuerkulisse eingreift. Unter Nutzung der Schwerkraft fällt der Stift kupplungsgerecht in die Steuerkulisse ein. Andererseits bedarf es zum Entkuppeln, gleich welcher Schwenkweg für die Tür vorgesehen, lediglich des Aushebens dieses baulich einfachen Kupplungsmittels. Konkret ist ferner so vorgegangen, daß der Stift im Bodenbereich der Halterung des Eimers und die Steuerkulisse an der Türe sitzt. Weiter ist es günstig, daß der Stift bei Überschreiten der etwa bei 90° liegenden Offenstellung der Türe aus dem Mundstückende der Steuerkulisse herausfährt, so daß sich an die zwangsgesteuerte Phase nun die Freischwenk-Phase anschließt. Der Übergang ist zwangsläufig und ohne weitere Bedienungserfordernisse. Andererseits wird die Kupplungsstellung narrensicher wieder erreicht, und zwar ungeachtet der vom Eimer bzw. seiner Halterung gerade eingenommenen Stellung; liegt diese bezüglich des Eimers noch unverändert vor, fängt das Mündungsende der Steuerkulisse den Stift ein; ist dagegen diese Stellung verfälscht, so tritt nämlich eine Art Fallenfunktion in Wirkung, und zwar dergestalt, daß eine die Steuerkulisse besitzende Konsole an ihrer dem Stift zugekehrten Längskante eine Auflaufschräge zum Anheben des Stiftes besitzt. Um die Kupplungsmittel wahlweise für einen Rechts/Links-Anschlag verwenden zu können, ist in vorteilhafter Weiterbildung so vorgegangen, daß die Steuerkulisse sich aus zwei seitensymmetrischen Abschnitten zusammensetzt. Weiter ist die angepaßte Montage der Kupplungsmittel auch noch dadurch weiter erleichtert, daß dem Mündungsende der Steuerkulisse ein sich parallel zur Türinnenfläche erstreckender, eimerseitig abgesetzter, geradliniger Abschnitt vorgelagert ist. Hierdurch ergibt sich selbst bei im Querschnitt, rechteckigen bzw. quadratischen Eimern einerseits die gewünschte raumsparende Nachbarschaftslage, andererseits aber auch die erstrebte enge, jedoch klemmfreie Parallelität. Weiter besteht ein vorteilhaftes Merkmal der Erfindung darin, daß der Stift ein oberseitiges Griffende besitzt und in einem Lagerbock der Eimer-Halterung anschlagbegrenzt verschieblich ist. Der in den Spaltbereich zwischen Tür und Eimer hineinlangende Benutzer greift den Stift einfach an seiner Anfassung und zieht ihn im Sinne der Aufhebung der Kupplung nach oben. Endlich ist es noch vorteilhaft, daß die 90°-Ausklappstellung des Eimers anschlagbegrenzt ist. Eine solche Lösung schont die Scharniere und überhaupt die Vorrichtung insgesamt. Außerdem ist es günstig, bezüglich der Ausklappstellung grundsätzlich eine definierte Eimer-Stellung zu haben. Endlich liegt noch eine günstige Lösung vor durch zwei 90°-winkelsymmetrisch an der Eimer-Halterung angeordnete Lagerböcke. Auch hieraus erwächst wiederum der Vorteil des wahlweisen Rechts/Links-Anschlags der Halterung. Die Lagerböcke lassen sich dem Halter im Falle der Anfertigung als Spritzteil, insbesondere Kunststoffspritzteil wirtschaftlich gleich mit anformen.

Der Gegenstand der Erfindung ist nachstehend anhand eines zeichnerisch veranschaulichten Ausführungsbeispieles näher erläutert. Es zeigt:
Fig. 1 den im Vertikalschnitt dargestellten Schrank mit Blick auf die bei geschlossener Türe eingeschwenkten Abfalleimer, welche an einer Halterung sitzen, die über Kupplungsmittel mit der Tür steuerungstechnisch verbunden sind,
Fig. 2 diesen Kupplungsbereich in Einzeldarstellung im Schnitt gemäß Linie II-II in Fig. 5,
Fig. 3 den oberen Bereich des höhenverlagerbaren Stiftes unter Verdeutlichung eines frei zugänglichen Griffendes (gegenüber Fig. 2 vergrößert),
Fig. 4 die die Steuerkulisse aufweisende Konsole in perspektivischer Einzeldarstellung,
Fig. 5 den Schnitt gemäß Linie V-V in Fig. 2, und zwar bei geschlossener Türe,
Fig. 6 die gleiche Darstellung jedoch unter Veranschaulichung der erwähnten Selbstauslösung bei Überschreiten einer bei etwa 90° liegenden Öffnungsstellung der Türe,
Fig. 7 die überschrittene Phase,
Fig. 8 eine der Fig. 2 entsprechende Schnittdarstellung unter Verdeutlichung der Fallenfunktion zwischen Stift und Konsole, und zwar vor Einsteuern dieses Stiftes in die Steuerkulisse,
Fig. 9 eine entsprechende Darstellung bei hochgesteuertem Stift, der bei weiterem Schließen der Türe in die Steuerkulisse einfällt,
Fig. 10 eine Draufsicht auf die oberseitige Anlenkstelle zwischen Eimer-Halterung und vertikal verlaufender Lagerachse, wobei das die Lagerachse aufnehmende Lagerböckchen Mittel zur Anschlagbegrenzung der 90°-Ausklappstellung des Eimers aufweist und
Fig. 11 die entsprechende Ausklappbegrenzungsstellung der Halterung darstellend.

Der einen Abfalleimer 1 und einen zusätzlichen Abfalleimer 1′ gleicher Gestalt aufnehmende Schrank 2 besitzt einen Schrankboden 3, zwei seitliche Vertikalwände 4, 5, eine Schrankrückwand 6 sowie eine eine Arbeitsfläche 7 bildende Schrankdecke 8.

Der Schrankinnenraum ist über eine frontseitige Türe 9 zugänglich. Letztere steht über Scharniere 10 mit der einen seitlichen Vertikalwand 4 in Verbindung.

An der Innenfläche 4′ der einen seitlichen Vertikalwand 4 befindet sich eine einen Abfalleimerträger bildende Halterung H. Letztere schwenkt um eine sich parallel zur Vertikalwand 4 erstreckende, von übereinander angeordneten Achsstummeln 11 definierte Lagerachse x-x. Die Achsstummel sitzen an ein- oder zweischenkligen Lagerböckchen 12. Die Lagerböckchen 12 sind mittels Befestigungsschrauben 13 an der Innenfläche 4′ der Vertikalwand 4 fixiert. Wie Fig. 1 entnehmbar, erstreckt sich die vertikal verlaufende

Lagerachse x-x möglichst nahe im Bereich der scharnierseitigen Öffnungsrandkante des Schrankes 2.

Die Abfalleimer-Halterung H bildet im oberen Bereich einen nicht näher dargestellten Einhängewinkel für den umgebördelten Rand 14 der Abfalleimer 1,1′ aus. Über diesen Untergriff hinaus ist noch eine bodenseitige, auslegerartige Abstützung der Abfalleimer 1,1′ realisiert. Letztere trägt das Bezugszeichen 15. Weitere diesbezügliche technische Einzelheiten sind der DE-A- 35 16 101.9 der Anmelderin entnehmbar. Dies gilt auch im Hinblick auf eine in Abhängigkeit von der Ausschwenkbewegung der Tür 9 greifende Hochsteuerung der schrankseitig horizontal angelenkten Klappdeckel 16 der Abfalleimer 1,1′.

Die Türe 9 ist mit dem Abfalleimer 1 bzw. der ihn tragenden Halterung H seitlich der Mantelfläche des Abfalleimers 1 gekuppelt. Zufolge rechteckigen Querschnitts des Eimers 1 -und natürlich auch des Eimers 1′-verläuft der diesbezügliche Mantelflächenabschnitt 17 im gekuppelten Zustand der Tür im wesentlichen parallel zur Türinnenfläche 9′.

Die Türe und Eimer miteinander verbindenden Kupplungsmittel K sind auslösbar. Sie bestehen aus einem vertikal angeordneten Stift 18 und einer mit diesem zusammenwirkenden Steuerkulisse 19.

Der Stift 18 befindet sich an der Halterung H. Er erstreckt sich im Bodenbereich derselben, also auf Höhe der Abstützung 15; er ist höhenverlagerbar und anschlagbegrenzt in einem Lagerbock 20. Letzterer besitzt eine entsprechend vertikal ausgerichtete Bohrung 21 geführt, welche deckungsgleich liegt zu einer kongruenten Ausnehmung 22 eines türseitigen, auslegerartigen Fortsatzes 23 der Abstützung 15. Im Deckenbereich des Lagerbocks 20 ist die Bohrung 21 querschnittsreduziert. Der obere Abschnitt des Stiftes 18 ist ebenfalls abgesetzt auf etwa 1/3 seines Ausgangsquerschnitts. Der abgesetzte Abschnitt 18′ reicht durch die deckenseitige, querschnittsreduzierte Durchbrechung 24 hindurch. Jenseits dieser Durchbrechung 24 formt der Stift 18 einen Klipsrand 25. Dessen Rücken weist kegelstumpfförmigen Aufbau auf und setzt sich, vom querschnittskleineren Abschnitt ausgehend, koaxial in einem freistehenden, nach oben gerichteten Griffende 26 fort. Das Einsetzen des Stiftes 18 erlolgt von unten her und ist nach Durchtritt des Klipsrandes 25 durch die Durchbrechung 24 hindurch vollzogen.

Die axiale Anschlagbegrenzung für den Stift 18 ergibt sich aus der durch dessen Querschnittsreduzierung gewonnenen Schulter, die gegen die Unterseite der Böckchendecke tritt. Ansonsten hängt der Stift am Klipsrand 25. Dies ist die Grundstellung.

Der axial gemessene Freigang-Hub x des Stiftes 18 entspricht mindestens der Tiefe y der mit dem Stift zusammenwirkenden Steuerkulisse 19.

Das kulissenseitige Ende des Stiftes 18 weist eine Kantenfasung auf.

Die Steuerkulisse 19 ist an einer Konsole 27 verwirklicht (vergl. Fig. 4). Es handelt sich um einen leistenartigen, im Querschnitt rechtwinkligen Körper, dessen vertikaler Schenkel 27′ mittels Halteschrauben 28 an der Innenfläche 4′ der Türe festgezogen ist und dessen horizontaler, den Fortsatz 23 untergreifender Schenkel 27˝ die nach oben hin offene, senkrecht zur Lagerachse x-x ausgerichtete, die Steuerkulisse 19 bildende Nut enthält. Der letztere Schenkel ist etwas dicker gestaltet als der vertikale.

Zur Erleichterung des exakten Anschlagens besitzt der Schenkel 27′ zwei horizontale Langlöcher für die Halteschrauben 28.

Die Lage des Stiftes 18 bei geschlossener Türe und die Länge der Steuerkulisse 19 sind so aufeinander abgestimmt, daß sich bei Überschreiten einer etwa 90°-Öffnungsstellung der Türe eine Selbstauslösung der Kupplungsmittel K ergibt (vergl. Fig. 6). Der Stift fährt bei Überschreiten der besagten 90°-Stellung der Türe aus dem der Lagerachse x-x zugewandten Mündungsende 19′ der Steuerkulisse 19. In dieser Stellung hat die Halterung H respektive der Eimer 1 seine das Entnehmen desselben ermöglichende freie Vorstandslage erreicht (Fig. 7). Die Türe 9 kann dagegen noch weiter in Öffnungsrichtung geschwenkt werden, beispielsweise bis in eine 180°-Endstellung zur Schließphase.

Das Mündungsende 19′ ist als Fangtrichter gestaltet. Weist die Halterung H ihre Ausgangslage beim erneuten Schließen der Türe noch auf, so fängt die Steuerkulisse 19 den Stift 18 ein. Halterung und Türe sind wieder miteinander gekuppelt. Das im Verein mit dem Schließen der Türe nun erfolgende Einschwenken der Halterung bringt den Eimer wieder in den Schrankinnenraum zurück.

Liegt jedoch eine andere Konstellation vor, indem die Halterung H beispielsweise schon etwas oder mehr in den Schrankinnenraum einge- schwenkt ist, trifft der Stift 18 stattdessen gegen die Längskante 29 der Konsole 27. Letztere formt aber an ihrer dem Stift 18 zugekehrten Längskante 29 auf ganzer Länge der Konsole 27 eine Auflaufschräge 30, die endseitig leicht spitzwinklig zurückspringt. Der Steigungsgrad der Auflaufschräge liegt außerhalb der Selbstsperrung und bewirkt das Anheben des Stiftes 18 bei dessen Auftreffen. Mit Erreichen der Oberseite des horizontalen Schenkels 27˝ fällt der Stift sodann schwerkraftbedingt in die Steuerkulisse 19 ein. Die entsprechende Fallenfunktion ergibt sich besonders deutlich aus den Fig. 8 und 9. Unterstützend für das gleitgünstige Hochsteuern des Stiftes wirkt sich dessen gefastes Ende aus. Die Fasung ist sogar so eingehend vorgenommen, daß praktisch von einem sich nach unten hin verjüngenden Kegelstumpf gesprochen werden kann. Demzufolge läßt sich der gegenseitige Eingriff der Kupplungsmittel durch Schließbewegung der Türe 9 bequem und schadfrei herbeiführen.

Wie die Fig. 4 und 6 erkennen lassen, setzt sich die Steuerkulisse 19 aus zwei seitensymmetrischen Abschnitten zusammen. Die Symmetrieachse ist mit z-z bezeichnet. Ein solcher Aufbau erlaubt die Verwendung der Konsole 27 sowohl für den Rechts- als auch den Linksanschlag.

Der im Rücken des Mündungsendes 19′ anschließende, relativ kurze türparallele Kulissenabschnitt a geht über eine stiftseitig auslenkende Stufe 31 in einen längeren, sich ebenfalls parallel zur Türinnenfläche 9′ erstreckenden, geradlinigen Abschnitt b. Der diesbezügliche Versatz entspricht etwa dem lichten Maß der Kulissennut. Durch diese Maßnahme bleibt die Parallelität zwischen Türinnenfläche 4′ und dem korrespondierenden Mantel flächenabschnitt 17 des Eimers 1 in der Phase der Zwangssteuerung im wesentlichen aufrechterhalten.

Die 90°-Ausklappstellung des Eimers bzw. der Halterung H ist anschlagbegrenzt. Es wird auf die Fig. 10 und 11 verwiesen. Fig. 10 zeigt die Situation bei geschloddener Türe, Fig. 11 die besagte Ausklappstellung. Erreicht ist die entsprechende Begrenzung durch Weiterbildung beispiels weise des oberen, deckelseitigen Lagerböckens 12. An dessen horizontalem oberen Lagerlappen ist ein Schenkel 33 stanztechnisch gleich mitberück sichtigt und nach oben abgewinkelt. Dieser erstreckt sich in den Schwenk-bereich eines von der Halterung H ausgebildeten Gegenanschlags 34. Ebenfalls im Hinblick auf einen Rechts/Links-Anschlag ist auch bezüglich der Halterung H eine winkelsymmetrische Ausgestaltung vorgenommen, indem spiegelbildich zur 90°-Winkelhalbierenden zwei Lagerlöcke 20 auf Höhe der Abstützung 15 vorliegen.

Die Funktion ist, kurz zusammengefaßt, wie folgt: Durch Aufklappen der Türe 9 werden die Abfalleimer zufolge der Kupplungsmittel K aus dem Schrank herausgeschwenkt. Sie können frei gefaßt werden.

Beispielsweise zum Reinigen läßt sich die Türe 9 über die 90°-Stellung hinaus weiter schwenken, was unter Selbstauslösung der Kupplungsmittel K geschieht, indem die Kulisse 19 den Stift 18 verläßt.

Nach Wiedereinsetzen des entleerten oder der entleerten Eimer fängt bei definierter Endstellung der Halterung das Mündungsende 19′ der Steuer kulisse 19 den den zweiten Teil des Kupplung darstellenden Stift 18 wieder ein. Inverbundenem Zustand treten so Halterung und Türe in ihre aus Fig. 1 ersichtliche Grundstellung zurück.

Besteht die fanggerechte Lage des Mundstückendes nicht, nähert sich die konsole 27 also von der Längskante 29 her dem Stift 18, so ergibt sich aufgrund der Auflaufschräge 30 eine Art Fallenfunktion, die die Zerstörung der Kupplungseinheit verhindernd, zur betriebsgerechten Kupplung führt.

Ansonsten läßt sich die kupplung durch Ziehen am Griffende 26 auf heben.

## Patentansprüche

1. In einem Schrank mittels einer Halterung mit sich senkrecht erstreckender Lagerachse angeordneter Abfallbehälter, mit Kupplungsmitteln (K) zur Verbindung mit einer schwenkbaren Schranktür (9), dadurch gekennzeichnet, daß die Kupplungsmittel (K) im Zuge eines betriebsmäßigen Öffnens bei einem bestimmten Schwenkwinkel der Tür (9) zum Schrank (2) selbsttätig außer Eingriff kommen.

2. Abfallbehälter nach Anspruch 1, dadurch gekennzeichnet, daß die Kupplungsmittel (K) in jeder Stellung aufgrund einer höhenmäßig Ausweichbewegung durch die Schließbewegung der Tür (9) in Eingriff kommen.

3. Abfallbehälter nach einem oder mehreren der vorhergehenden Ansprüche, gekennzeichnet durch eine Selbstlösung der kupplungsmittel (K) bei Überschreiten einer bei etwa 90° liegenden Öffnungsstellung der Tür (9).

4. Abfallbehälter nach einem oder mehreren der vorhergehenden Ansprüche, dadurch gekennzeichnet, daß die Kupplungsmittel (K) aus einer Steuerkulisse (19) und einem in Höhenrichtung verlagerbaren, durch die Kulisse anhebbaren Stift (18) bestehen, der in die Steuerkulisse (19) eingreift.

5. Abfallbehälter nach Anspruch 3 oder 4, dadurch gekennzeichnet, daß der Stift (18) bei Überschreiten der etwa bei 90° liegenden Öffnungsstellung der Tür (9) aus dem Mündungsende (19′) der Kulisse (19) herausfährt.

6. Abfallbehälter nach Anspruch 4 oder 5, dadurch gekennzeichnet, daß eine die Steuerkulisse (19) enthaltende Konsole (27) an ihrer dem Stift (18) zugekehrten Längskante (29) eine Auflaufschräge (30) zum Anheben des Stiftes (18) besitzt.

7. Abfallbehälter nach Anspruch 6, dadurch gekennzeichnet, daß die Steuerkulisse (19) zu ihrer Längsmitte symmetrisch ist.

8. Abfallbehälter nach einem oder mehreren der vorhergehenden Ansprüche 4 bis 7, dadurch gekennzeichnet, daß einem Mündungsende (19′) der Steuerkulisse (19) ein sich parallel zur Türinnenfläche (9′) erstreckender, versetzte geradliniger Abschnitt (b) vorgelagert ist.

9. Abfallbehälter nach einem oder mehreren der vorhergehenden Ansprüche 4 bis 7, dadurch gekennzeichnet, daß der Stift (18) ein oberseitiges Griffende (26) besitzt und in einem Lagerblock (20) der Eimer-Halterung (H) anschlagbegrenzt verschieblich ist.

10. Abfallbehälter nach einem oder mehreren der vorhergehenden Ansprüche, dadurch gekennzeichnet, daß die 90°-Ausklappstellung des Eimers (1,1′) anschlagbegrenzt ist.

11. Abfallbehälter nach Anspruch 4, gekennzeichnet durch zwei 90°-winkelsymmetrisch an der Eimer-Halterung (H) angeordnete Lagerblöcke (20) zur Aufnahme des Stiftes (18).

## Claims

1. Waste container arranged in a cupboard by means of a fastening with a bearing axis extending vertically having coupling means (K) for connection to a swivellable cupboard door (9), characterized in that the coupling means (k) are automatically disengaged in the course of operational opening at a certain swivel angle of the door (9) relative to the cupboard (2).

2. Waste container according to Claim 1, characterized in that the coupling means (K) engage by means of the closing movement of the door (9).

3. Waste container according to one or more of the preceding claims, characterized by automatic detachment of the coupling means (K) when an opening position of the door (9) at approximately 90° is exceeded.

4. Waste container according to one or more of the preceding claims, characterized in that the coupling means (K) consist of a control link (19) and a pin (18) which can be displaced in the vertical direction and engages in the control link (19).

5. Waste container according to Claim 3 or 4, characterized in that the pin (18) moves out of the orifice end (19′) of the link (19) when the opening position of the door (9) at approximately 90° is exceeded.

6. Waste container according to Claim 4 or 5, characterized in that a bracket (27) containing the control link (19) has on its longitudinal edge (29) facing the pin (18) a slope (30) for lifting the pin (18).

7. Waste container according to Claim 6, characterized in that the control link (19) is symmetrical in relation to its longitudinal centre line.

8. Waste container according to one or more of the preceding claims 4 to 7, characterized in that a straight portion (b) extending parallel to the inside surface (9′) of the door is situated before an orifice end (19′) of the control link (19).

9. Waste container according to one or more of the preceding claims 4 to 7, characterized in that the pin (18) has a grip end (26) at the top and is displaceable, limited by a stop, in a bearing block (20) of the bin fastening (H).

10. Waste container according to one or more of the preceding claims, characterized in that the 90° swivelled-out position of the bin (1,1′) is limited by a stop.

11. Waste container according to Claim 4, characterized by two bearing blocks (20), arranged on the bin fastening (H) symmetrically at 90°, for accommodation of the pin (18).

## Revendications

1. Seau à ordures implanté dans un placard avec un support ayant un axe de palier s'étendant perpendiculairement, avec des moyens d'accouplement (K) pour la liaison avec une porte pivotable (9), caractérisé en ce que les moyens d'accouplement (K) de déverrouillage automatique au cours d'une ouverture pour un angle déterminé de la porte (9) vis-à-vis du placard (2).

2. Seau à ordures selon la revendication 1, caractérisé en ce que les moyens d'accouplement (k) entrent en prise par le mouvement de fermeture de la porte (9).

3. Seau à ordures selon l'une ou plusieurs des revendications précédentes, caractérisé par un déverrouillage des moyens d'accouplement (k) par dépassement d'une position d'ouverture de la porte (9) situé à environ 90°.

4. Seau à ordures selon l'une ou plusieurs des revendications précédentes, caractérisé en ce que les moyens d'accouplement (K) se composent d'une coulisse de commande (19) et d'une tige (18) déplaçable vers le liant (18) qui vient en prise dans la coulisse de commande (19).

5. Seau à ordures selon la revendication 3 ou 4, caractérisé en ce que la tige (18) sort de l'embouchure (19′) de la coulisse (19) par dépassement de la position d'ouverture de la porte (9) voisine de 90.

6. Seau à ordures selon la revendication 4 ou 5, caractérisé en ce qu'une console (27) comprenant la coulisse de commande (19) possède sur son bord longitudinal (29) tourné vers la tige (18) un chanfrein de passage (30) pour soulever la tige (18).

7. Seau à ordures selon la revendication 6, caractérisé en ce que la coulisse de commande (19) est symétrique par rapport à son axe longitudinal médian.

8. Seau à ordures selon l'une ou plusieurs des revendications 4 à 7, caractérisé en ce qu'on place une partie linéaire (b) s'étendant parallèlement à la face interne de la porte (9′) en avant de l'embouchure (19′) de la coulisse de commande (19).

9. Seau à ordures selon l'une ou plusieurs des revendications précédentes 4 à 7, caractérisé en ce que la tige (18) possède une extrémité de prise (26) supérieure et peut coulisser jusqu'à une butée dans un sabot d'appui (20) du support de seau à ordures (H).

10. Seau à ordures selon l'une ou plusieurs des revendications précédentes caractérisé en ce qu'on limite par une butée la position de pivotement à 90° du seau à ordures (1,1′).

11. seau à ordures selon la revendication 4, caractérisé par deux sabots d'appui (20) placés à 90° sur le support du seau à ordures (H) pour recevoir la tige (18).
